# EUROPÄISCHE PATENTSCHRIFT

(11) **EP 0 412 239 B1**
(45) Veröffentlichungstag und Bekanntmachung des Hinweises auf die Patenterteilung: **22.06.1994**
(21) Anmeldenummer: 90103511.3
(22) Anmeldetag: 23.02.1990
(51) Int. Cl.: A47C 4/14

(54) **Sitz- und/oder Liegemöbel**
Furniture for sitting and/or lying
Meuble d'assise et/ou de couchage

(30) Priorität: 10.08.1989 DE 3926406
(43) Veröffentlichungstag der Anmeldung: 13.02.1991
(73) Patentinhaber: HEINZ KETTLER METALLWARENFABRIK GmbH & Co KG, D-59469 Ense (DE)
(72) Erfinder: Kettler, Heinz, D-4763 Ense (DE)
(74) Vertreter: Hoefer, Theodor, Dipl.-Ing.

(56) Entgegenhaltungen:
- NL-A- 8 403 070
- US-A- 2 381 574
- US-A- 4 162 806

## Beschreibung

Die Erfindung bezieht sich auf ein Sitz- und/oder Liegemöbel nach dem Oberbegrift des Hauptanspruchs als Klappmöbel mit einer Sitz- und/oder Liegefläche und mindestens einem Paar gegenüber der Sitzfläche bewegbar angeordneter Beine und vorzugsweise mit einer an der Sitzfläche verschwenkbar angelenkten Rückenlehne.

Die US-PS 2,381,574 zeigt einen zusammenklappbaren Stuhl, dessen Sitzfläche schwenkbar an einem vorderen, ersten Paar von Beinen gelagert ist. Am hinteren Endbereich der Sitzfläche erstrecken sich seitlich Gleitzapfen, welche in einem Gleitstück gelagert sind, welches in einem an der Innenseite eines hinteren Paares von Beinen ausgebildeten Schlitz geführt ist. Der obere Bereich des Schlitzes ist verbreitert ausgebildet und weist eine Schulter auf, um das Gleitstück im Gebrauchszustand des Stuhls abzustützen. Eine Umschaltung erfolgt durch Schwerkrafteinfluß oder stoßweise Belastung des Stuhls, durch welche das Gleitstück relativ zu dem Gleitzapfen verdreht wird. Es erweist sich als besonders nachteilig, daß bereits geringfügige Erschütterungen des Stuhls ausreichen, um ein unbeabsichtigtes Zusammenklappen zu bewirken. Hieraus ergibt sich ein ganz erhebliches Gefahrenmoment. Ein weiterer Nachteil liegt darin, daß sich das Gleitstück bei einem gewünschten Zusammenlegen des Stuhls verkanten kann, so daß mehrfache Versuche erforderlich sind, um den Stuhl zusammenzuklappen.

Die US-PS 4,162,806 beschreibt ebenfalls einen zusammenklappbaren Stuhl, bei welchem die hinteren Beine jeweils mit einem Schlitz versehen sind, welcher der Schlitzform der US-PS 2,381,574 ähnelt. Der Unterschied hierzu besteht lediglich darin, daß ein Gleitzapfen direkt in dem Schlitz geführt ist, welcher zur Verriegelung des Stuhls über die am oberen Ende des Schlitzes ausgebildete Schulter überführt werden muß. Auch durch diese Konstruktion ist keine Betriebssicherheit gewährleistet, es besteht stets die Gefahr, daß der Stuhl in unbeabsichtigter Weise zusammenklappt. Weiterhin ist die Betätigung und Verschiebung des Gleitzapfens zum gewünschten Zusammenlegen des Stuhls unpraktisch und birgt Verletzungsgefahren.

Derartige Sitz- und/oder Liegemöbel allgemein bekannter Art zeigen den Nachteil, daß bei gewissen Handhabungen der Sessel oder die Liege unbeabsichtigt zusammenklappt, so daß Unfälle dabei auftreten können.

Der Erfindung liegt die Aufgabe zugrunde, ein Sitz- und/oder Liegemöbel der eingangs genannten Art zu schaffen, welches bei einfachem Aufbau und einfacher, betriebssicherer Handhabbarkeit in der Benutzungsstellung sicher gegen ein unbeabsichtigtes Zusammenklappen gesperrt ist und andererseits in einfacher Weise zum Zusammenlegen zusammengeklappt werden kann.

Erfindungsgemäß wird die Aufgabe durch die Merkmale des Hauptanspruchs gelöst, die Unteransprüche zeigen weitere vorteilhafte Ausgestaltungen der Erfindung.

Der Sperriegel ist in bevorzugter Weise federnd ausgebildet und einseitig an dem Bein befestigt; sein freies Ende steht im Bereich des Gleitzapfens, diesen festlegend, durch eine Ausnehmung in die Gleitbahn vor.

Dazu ist bei einer weiteren bevorzugten Ausführungsform die Gleitbahn L-förmig ausgebildet, wobei der kurze Schenkel, der Vorzugsweise abgewinkelt ist, den Gleitzapfen in Arretierstellung aufnimmt, wobei das freie Ende des Sperriegels in die Gleitbahn derart vorsteht, daß der Gleitzapfen nicht aus diesem kurzen Schenkel herausgleiten kann. Diese lösbare Sperrstellung verhindert ein unbeabsichtigtes Zusammenklappen des Möbels mit seinen bekannten nachteiligen Folgen.

Quer zum Sperriegel, der in Längsrichtung des Beines verläuft, ist ein Betätigungsriegel verschiebbar, der das freie Ende des elastischen Sperriegels senkrecht zur Längsrichtung des Beines in Sperr- oder Klappstellung hält.

Ein Ausführungsbeispiel der Erfindung ist in der Zeichnung dargestellt und wird im folgenden näher beschrieben. Es zeigen:
- Fig. 1: eine Seitenansicht eines Sitzmöbels in Form eines Klappstuhles;
- Fig. 2: einen Längsschnitt durch eine Klappsicherung in Sperrstellung;
- Fig. 3: einen Schnitt gemäß Linie III-III in Fig. 2;
- Fig. 4: einen Längsschnitt durch die Klappsicherung in entriegelter Stellung;
- Fig. 5: einen Schnitt gemäß Linie V-V in Fig. 4;
- Fig. 6: eine Draufsicht von Fig. 4;
- Fig. 7: eine Seitenansicht des Sperriegels;
- Fig. 8: eine Draufsicht des Sperriegels;
- Fig. 9: eine Seitenansicht des Betätigungsriegels;
- Fig. 10: eine Draufsicht des Betätigungsriegels;
- Fig. 11: einen Schnitt entsprechend dem der Fig. 3 mit einem abgewandelten Querschnitt des Beinprofilrohres, aber demselben Sperr- und Betätigungsriegel;
- Fig. 12: einen Schnitt entsprechend dem der Fig. 3, jedoch mit einem weiteren abgewandelten Querschnitt des Beinprofilrohres, aber demselben Sperr- und Betätigungsriegel.

In Fig. 1 ist beispielsweise eine Ausführungsform eines klappbaren Sitzmöbels (10) dargestellt. Dieses Sitzmöbel (10) weist eine Rückenlehne (11), eine daran angelenkten Sitzflächenteil (12) sowie ein Paar Vorderbeine (13) und ein Paar Hinterbeine (14) auf. Die Seitenansicht in Fig. 1 zeigt hierbei lediglich eines der Beinpaare.

Die Rückenlehne (11) ist über zwei Drehgelenke am Sitzflächenteil (12) schwenkbeweglich angelenkt, wobei in Fig. 1 lediglich eines der Drehgelenke (15) dargestellt ist, die üblicherweise aus jeweils einem Zapfen bestehen, der Ausnehmungen in einem gabelartig ausgebildeten Endbereich des Sitzflächenteiles sowie eine Ausnehmung in je einer Lasche der Rückenlehne durchgreift, die in den gabelartigen Endbereich eingeführt ist (nicht dargestellt).

Ferner verdeutlicht Fig. 1, daß jedes Vorderbein (13) über ein Drehgelenk (16) mit den entsprechenden Hinterbeinen (14) schwenkbeweglich verbunden ist, wobei das Drehgelenk (16) im Bereich oberer Endabschnitte (17) bzw. (18) des Vorder- bzw. Hinterbeines (13) bzw. (14) angeordnet ist. Hieraus ergibt sich die aus Fig. 1 im einzelnen ersichtlich umgekehrte V-förmige Anordnung der Vorder- und Hinterbeine (13, 14), wenn sich das Sitzmöbel (10) in der in Fig. 1 gezeigten Gebrauchsstellung befindet.

Die Vorderbeine (13) bzw. Hinterbeine (14) sind jeweils außen an den Längsseiten (19) des Sitzflächenteiles (12) angelenkt, so daß das Sitzflächenteil (12) zwischen den Beinpaaren liegt.

Das Sitzmöbel (10) hat bei der dargestellten Ausführungsform ferner ein Paar von Armlehnen (20), von dem wiederum aufgrund der gewählten Seitenansicht nur eine Armlehne sichtbar ist. Jede dieser Armlehnen (20) ist über ein weiteres Drehgelenk (21) an der Längsaußenseite der Rückenlehne (11) angelenkt und stütz sich in der in Fig. 1 gezeigten Gebrauchsstellung auf den oberen Endabschnitten (17) bzw. (18) der Vorderbeine (13) und Hinterbeine (14) ab.

Die Armlehnen (20) können als unten offene Hohlprofile ausgebildet sein, die mit einer Mehrzahl von Rasten an der Unterseite der Auflagefläche der Armlehnen (20) versehen sein können, die weiderum mit einem Zapfen auf der Oberseite der Endabschnitte (17) bzw. (18) zusammenwirken, so daß eine stufenweise Neigungseinstellung der Rückelehne (11) möglich ist (nicht dargestellt).

Wie Fig. 1 ferner verdeutlicht, sind in die Hinterbeine (14) jeweils eine Führung in Form eines längsverlaufenden Gleitschlitzes (22) eingearbeitet, wobei die Gleitschlitze (22) jeweils auf den einander zugewandten Innenseiten (23) der Hinterbeine (14) angeordnet sind. Diese Gleitschlitze (22) verlaufen in einem Bereich auf den Innenseiten (23) der Hinterbeine (14), der ungefähr im mittleren Abschnitt beginnt und bis in das untere Drittel der Hinterbeine (14) reicht.

Die beiden Gleitschlitze (22), von denen aufgrund der in Fig. 1 gewählten Seitendarstellung ebenfalls nur ein Schlitz zu sehen ist, sind identisch ausgebildet, so daß bei der nachfolgenden Beschreibung lediglich auf den in Fig. 1 sichtbaren Gleitschlitz (22) Bezug genommen ist.

Jeder Gleitschlitz (22) ist wannenförmig mit etwa U-förmigem Querschnitt ausgebildet und kann durch von der Innenseite (23) nach innen abstehende Stegen (43) ausgebildet sein, die einstückig mit dem kastenförmigen Hinterbein (14) in dessen Längsrichtung verbunden sind. Hierbei ist ein oberer Endabschnitt (24) im Hinterbein gebildet, der in etwa horizontal verzugsweise jedoch gering nach unter geneigt (abgewinkelt) angeordnet ist und etwa bis in den Bereich einer Vorderkante (25) des Hinterbeines (14) verläuft. An diesem oberen Endabschnitt (24) schließt sich ein langgestreckter gerader Mittelabschnitt (26) an, der parallel zur Längsachse des Hinterbeines (14) bzw. parallel zu seiner Hinterkante (27) in deren unmittelbarer Nachbarschaft verläuft. Dieser Mittelabschnitt (26) geht wiederum in einen unteren geneigten Endabschnitt (28) über, der, wie Fig. 1 zeigt, bei aufgestelltem Sitzmöbel (10) im wesentlichen in einem rechten Winkel zur Aufstandsfläche (29) nach unten weisend angeordnet ist. Hierbei endet der untere Endabschnitt (28) im Bereich der Vorderkante (25) des Hinterbeines (14) (vgl. Fig. 1). Die Länge eines Gleitschlitzes (22) beträgt in gerader Richtung zwischen dem abgewinkelten Endabschnitt (24) und dem unteren geneigten Endabschnitt (28) gemessen ungefähr etwa 1/3 der Gesamt länge des Hinterbeines (14). Die Länge eines Gleitschlitzes (22) kann jedoch an die Geometrie und Abmessung des jeweiligen Sitz- oder Liegemöbels angepaßt sein und ist so gewählt, daß zum einem eine standsichere Gebrauchsposition und zum anderen eine sehr platzsparende Aufbewahrungsstellung erreichbar ist, in der insbesondere die Rückenlehne (11) dicht auf dem Sitzflächenteil (12) aufliegt. Dieses wird insbesondere durch den unteren Endabschnitt (28) des Gleitschlitzes (22) und dessen Anordnung und Länge erreicht.

Das Sitzflächenteil (12) weist ferner zwei nach außen vorstehende Gleitzapfen (30) auf, die unterhalb des Drehgelenkes (15) angeordnet sind, von denen in Fig. 1 wiederum ein Gleitzapfen (30) gezeigt ist. Die Gleitzapfen (30) greifen in die Gleitschlitze (22) ein, wobei in der in Fig. 1 dargestellten Position des Sitzmöbels (10) der Gleitzapfen (30) im oberen abgewinkelten Endabschnitt (24) des Gleitschlitzes (22) angeordnet ist. Hierbei wirkt aufgrund des horizontalen bzw. leicht nach unten geneigten Verlaufes des Endabschnittes (24) und der im wesentlichen umgekehrt V-förmigen Anordnung der Beine des Liegemöbels (10) eine Kraft von der auf dem Möbel sitzenden Person aus, die den Gleitzapfen (30) in den der Vorderkante (25) benachbarten abgewinkelten Endbereich des Endabschnittes (24) eindrückt.

Diese konstruktive Ausbildung bietet einen gewissen guten Schutz gegen unerwünschtes Herausdrücken des Gleitzapfens (30) aus dem oberen Endabschnitt (24) und damit ein unerwünschtes Zusammenklappen des Sitzmöbels (10).

Um jedoch selbst bei einem unerwartet herausgedrückten Gleitzapfen (30) aus dem Gleitschlitz (22) ein Zusammenklappen des Sitzmöbels (10) zu verhindern, ist in dem in den oberen Endbereich (24) übergehenden Bereich des Mittelabschnittes (26) des Gleitschlitzes (22) eine Klappsicherung (31) angeordnet, die mittels eines einen Sperriegel (32) beaufschlagenden Betätigungsriegels (33) wirksam ist.

Dieser elastische Sperriegel (32) erstreckt sich in Längsrichtung des Gleitschlitzes (22) und ist im Inneren eines der beiden als Profilrohre ausgebildeten Hinterbeine (14) auf der von dem Gleitschlitz wegweisenden Oberflächenseite eines Führungsgrundes (34) mittels einer Schraube (35) lösbar befestigt und hat eine geringe Bogenform in seiner gem. Fig. 7 dargestellen Seitenansicht. Endseitig steht dazu eine Wulst (36) auf der Oberflächenseite des Sperriegels (32) - einstückig mit diesem ausgebildet - vor, welche die von der offenen Seite der Führung (22) her durch den Führungsgrund (34) durchgestreckte, den Sperriegel (32) lösbar befestigte Schraube (35) aufnimmt. Die andere obere Endseite des Sperrriegels (32) zweigt einen in etwa um 90 ° angewinkelten Bereich (37), an den sich rechtwinklig eine äußere Nase (38) einstückig anschließt. Im mittleren Bereich des Sperriegels (32) ist eine - eine Aufnahmeausnehmung (39) bildende - Nut (40) vorgesehen, wobei der Grund (41) der Ausnehmung einen in etwa V-förmigen Querschnitt hat und bei in das Hinterbein (14) eingesetztem Sperriegel die Ausnehmung (39) selbst quer zur Längsrichtung des Gleitschlitzes (22) verläuft.

Der Führungsgrund (34) ist mit einer - diesen im oberen Endabschnitt (24) durchdringenden und in Längsrichtung des Gleitschlitzes (22) verlaufenden - rechteckigen Ausnehmung (42) ausgestattet. Bei im Hinterbein (14) mit dem Führungsgrund (34) lösbar befestigtem Sperriegel (32) greift der obere Bereich des Sperriegels (32) zwischen Nut (40) und dem abgewinkelten Bereich (37) durch diese Ausnehmung (42) in den Gleitschlitz (22) im Bereich des oberen Endabschnittes (24) ein, wobei die Nase (38) den Grund (34) im Endbereich der Ausnehmung (42) hintergreift. Die in den Steg (43) des Gleitschlitzes (22) übergehende Wandung jedes Hinterbeines (14) hat (wie der Steg (43) selbst) eine Schlitz (44, 45). Durch diese Schlitze (44, 45) ist jeweils ein im Querschnitt in etwa U-förmig ausgebildeter Betätigungsriegel (33) und zwar vorzugsweise in einem Winkel von 90 ° zur Längsrichtung des Gleitschlitzes (22) einsteckbar. Der in den Bereich des Gleitschlitzes (22) ragende Schenkel (46) des Betätigungsriegels (33) ist dabei an seinem Ende pfeilförmig ausgebildet. Hierdurch ergeben sich Anlaufschrägen (47) für den Gleitzapfen (30).

Das freie Ende eines in den hohlen Innenraum des Hinterbeines (14) einsteckbaren Schenkels (48) des Betätigungsriegels (33) ist doppelt V-förmig ausgebildet. Vom Anfang des Schenkels (48) her gesehen, ist dieser durch die nach innen hin offene V-Form mit einer Auflaufschräge (49) versehen, die den elastischen Sperriegel (32) beim Einstecken an seinem freien Ende herunterdrückt. Diese nach innen hin offene V-Form geht in eine nach außen hin offene Form über, in die der im Querschnitt in etwa dreiecksförmige Grund (41) der Aufnahmeausnehmung (39) bei weiterer Einschiebebewegung des Betätigungsriegels (33) federnd einrastet. Der Sperriegel (32) befindet sich nunmehr in seiner Verriegelungsstellung, so daß ein Zusammenklappen des Sitzmöbels (10) nicht möglich ist, da der Gleitzapfen (30) festgelegt ist.

Zur Entriegelung wird der Betätigungsriegel (33) nicht ganz in das Hinterbein (14) eingeschoben bzw. eingestreckt. Dabei wird - bedingt durch die nach außen hin offene V-Form- der Sperriegel (32) weiter nach außen gedrückt. An die doppel-V-förmige Ausbildung des zweiten Schenkels (48) des U-förmig ausgebildeten Betätigungsriegels schließt sich eine nach außen weisende V-förmige Einkerbung (51) an, in welche die Spitze des im Querschnitt in etwa dreiecksförmige ausgebildeten Grundes (41) der Aufnahmeausnehmung (39) rastend einfedert. In dieser Stellung hat der Sperriegel (32) den Gleitschlitz (22) verlassen. Es steht zwar jetzt der erste Schenkel (46) in den Bereich des Gleitschlitzes (22) bis zu dessen Mitte hin in etwa vor. Dieser ist jedoch, wie schon oben beschrieben, an seinem freien Schenkelende mit der Anlaufschräge (47) versehen, so daß bei einer Zusammenklappbewegung des Sitzmöbels (10) der Gleitzapfen (30) diesen Schenkel (46) zurückdrückt und bei weiterem Zusammenklappen dieser erste Schenkel (46) wieder in seine Ausgangslage zurückfedert.

Soll die Klappsicherung (31) wieder in ihre Sperrstellung bzw. Verriegelungsstellung gebracht werden, so wird der Betätigungsriegel (33) wieder herausgezogen und in die in Fig. 3 dargestellte Position bewegt, wobei diese Bewegung durch eine zum Inneren des Betätigungsriegels (33), sich an des nach außen offene V-förmig ausgebildete Ende des zweiten Schenkels (48) hin anschließende Nase (50) gestoppt wird. Der Betätigungsriegel ist somit unlösbar mit dem Hinterbein (14) bzw. darin angeordneten Gleitschlitz (22) verbunden.

Die Fig. 11 und 12 zeigen denselben erfindungsgemäßen Sperrriegel (32) mit dem ihn beaufschlagenden Betätigungsriegel (33), jedoch bei unterschiedlichen Profilen von Hinterbeinen (14) mit darauf auch unterschiedlich angeordneten Führungsbahnen. Die durch Sperriegel (32) und Betätigungsriegel (33) gekennzeichnete Klappsicherung (31) ist für Sitz- und/oder Liegemöbel mit unterschiedlichsten Profilgrößen verwendbar.

## Patentansprüche

1. Sitz- und/oder Liegemöbel mit einem klappbaren Rahmen, mit einer Sitz- und/oder Liegefläche (12) und mindestens einem seitlich an der Sitz- und/oder Liegefläche (12) relativ zu dieser schwenkbar gelagerten ersten Paar von Beinen (13), mit einem zweitem Paar von Beinen (14), deren oberer Endbereich schwenkbar an dem ersten Paar von Beinen (13) gelagert ist, mit seitlichen Gleitzapfen (30), welche sich von der Sitz- und/oder Liegefläche (12) aus erstrecken und in Gleitschlitzen (22) geführt sind, welche an der Innenseite des zweiten Paares von Beinen (14) ausgebildet sind, wobei der obere Endbereich (24) des Gleitschlitzes (22) abgewinkelt ausgebildet ist und in einer Sperrstellung den Gleitzapfen (30) aufnimmt,
dadurch gekennzeichnet,
daß am oberen Endbereich (2) des Gleitschlitzes (22) an zumindest einem Bein (14) ein Sperriegel (32) angeordnet ist, welcher manuell von der Außenseite des Beines (14) lösbar in den Gleitschlitz (22) einbringbar ist.

2. Möbel nach Anspruch 1, dadurch gekennzeichnet, daß der elastische Sperriegel (32) mit seinem einen Ende am Bein (14) befestigt ist und mit seinem anderen abgewinkelten Ende (37) in eine Ausnehmung (42) des Beines (14) einbringbar ist.

3. Möbel nach einem der Ansprüche 1 oder 2, dadurch gekennzeichnet, daß der Sperriegel (32) in seinem mittleren Bereich eine Nut (40) aufweist, in der ein quer zu dem Sperriegel (32) bewegbarer Betätigungsriegel (33) gelagert ist.

4. Möbel nach einem der Ansprüche 1 bis 3, dadurch gekennzeichnet, daß der Sperriegel (32) an seinem freien Ende S-förmig abgewinkelt ist (37, 38).

5. Möbel nach einem der Ansprüche 3 oder 4, dadurch gekennzeichnet, daß ein längerer Schenkel (48) des Betätigungsriegels (33) innerhalb eines das Bein (14) durchsetzenden Hohlraumes verschiebbar gelagert ist.

6. Möbel nach einem der Ansprüche 3 bis 5, dadurch gekennzeichnet, daß der Betätigungsriegel (33) U-förmig ausgebildet ist und sein längerer Schenkel mit Abwinklungen (49, 50, 51) versehen ist, die wechselweise unter Lageveränderung des Sperriegels (32) in eine durch die Nut (40) des Sperriegels (32) gebildete Aufnahmeausnehmung (39) einlegbar sind.

7. Möbel nach Anspruch 6, dadurch gekennzeichnet, daß der Betätigungsriegel (32) am inneren Ende der Abwinklung eine Nase (50) und eine Einkerbung (51) aufweist.

8. Möbel nach einem der Ansprüche 6 oder 7, dadurch gekennzeichnet, daß der kürzere Schenkel (46) des Betätigungsriegels (33) mit seitlichen Anlaufschrägen (47) versehen ist.

9. Möbel nach einem der Ansprüche 1 bis 8, dadurch gekennzeichnet, daß der Sperriegel (32) an seinem freien Ende flach und an seinem die Nut (40) bildenden Teil (41) in Form eines Dreiecks ausgebildet ist, dessen Spitze wechselweise in die Abwinklungen des Betätigungsriegels (33) einlegbar ist.

## Claims

1. Furniture for sitting and/or lying having a collapsible frame, having a sitting and/or lying surface (12) and at least a first pair of legs (13) pivoted laterally on the sitting and/or lying surface (12) relative thereto, having a second pair of legs (14), the upper end region of which is pivoted on the first pair of legs (13), having lateral sliding pins (30), which extend from the sitting and/or lying surface (12) and are guided in sliding slots (22), which are constructed on the inside of the second pair of legs (14), whereby the upper end region (24) of the sliding slot (22) is constructed angled and in a locking position houses the sliding pin (30),
**characterised in that** at the upper end region (2) of the sliding slot (22) on at least one leg (14) is disposed a locking bar (32), which can be manually inserted from the outside of the leg (14) into the sliding slot (22) in a detachable manner.

2. Furniture according to Claim 1,
**characterised in that** the elastic locking bar (32) is attached with one of its ends to the leg (14) and with its other angled end (37) can be inserted into a recess (42) in the leg (14).

3. Furniture according to one of Claims 1 or 2,
**characterised in that** in its central region the locking bar (32) comprises a groove (40), in which an actuating bar (33) which can move at right angles to the locking bar (32) is mounted.

4. Furniture according to one of Claims 1 to 3,
**characterised in that** the locking bar (32) is bent in an S shape (37, 38) at its free end.

5. Furniture according to one of Claims 3 to 4,
**characterised in that** a longer arm (48) of the actuating bar (33) is displaceably mounted inside a cavity passing through the leg (14).

6. Furniture according to one of Claims 3 to 5,
**characterised in that** the actuating bar (33) is constructed in a U shape and its longer arm is provided with angled portions (49, 50, 51), which can be inserted alternately into a recess (39) formed by the groove (40) of the locking bar (32) whilst altering the position of the locking bar (32).

7. Furniture according to Claim 6,
**characterised in that** at the inner end of the angled portion the actuating bar (32) comprises a projection (50) and a notch (51).

8. Furniture according to one of Claims 6 or 7,
**characterised in that** the shorter arm (46) of the actuating bar (33) is provided with lateral sloping faces (47).

9. Furniture according to one of Claims 1 to 8,
**characterised in that** at its free end the locking bar (32) is flat and at its part (41) forming the groove (40) it is constructed in the shape of a triangle, the point of which can be inserted alternately in the angled portions of the actuating bar (33).

## Revendications

1. Meuble d'assise et/ou de couchage avec un cadre rabattable, avec une surface (12) d'assise et/ou de couchage et au moins une première paire de pieds (13) montés sur le côté de la surface (12) d'assise et/ou de couchage, avec liberté de pivoter par rapport à celle-ci, avec une seconde paire de pieds (14) dont la zone d'extrémité supérieure est montée, avec liberté de pivotement, sur la première paire de pieds (13), avec des ergots latéraux de glissement (30) qui s'étendent depuis la surface (12) d'assise et/ou de couchage et sont guidés dans des rainures de glissement (22) qui sont prévues sur la face intérieure de la seconde paire de pieds (14), la zone d'extrémité supérieure (24) de la rainure de glissement (22) étant prévue formant un coude et recevant l'ergot de glissement (30) dans une position de verrouillage,
meuble caractérisé
par le fait que dans la zone d'extrémité supérieure (2) de la rainure de glissement (22), sur au moins un pied (14), est disposé un pêne de verrouillage (32) que, de l'extérieur du pied (14), on peut introduire manuellement de manière amovible dans la rainure de glissement (22).

2. Meuble selon la revendication 1, caractérisé par le fait que, par l'une de ses extrémités, le pêne de verrouillage élastique (32) est fixé sur le pied (14) et que par son autre extrémité (37), cintrée, on peut l'introduire dans un évidement (42) du pied (14).

3. Meuble selon l'une des revendications 1 ou 2, caractérisé par le fait que, dans sa zone médiane, le pêne de verrouillage (32) présente une encoche (40) dans laquelle un pêne de manoeuvre (33) est porté, avec liberté de déplacement, transversalement par rapport au pêne de verrouillage (32).

4. Meuble selon l'une des revendications 1 à 3, caractérisé par le fait qu'à son extrémité libre le pêne de verrouillage (32) est cintré en forme de S (37, 38).

5. Meuble selon l'une des revendications 3 à 4, caractérisé par le fait qu'une aile plus longue (48) du pêne de manoeuvre (33) est placée, avec liberté de coulissement, à l'intérieur d'un espace creux traversant le pied (14).

6. Meuble selon l'une des revendications 3 à 5, caractérisé par le fait que le pêne de manoeuvre (33) a la forme d'un U et que son aile la plus longue présente des plis (49, 50, 51) qui, sous réserve de modifier la position du pêne de verrouillage (32), se placent alternativement dans un évidement de réception (39) formé par l'encoche (40) du pêne de verrouillage (32).

7. Meuble selon la revendication 6, caractérisé par le fait qu'à l'extrémité intérieure du pli, le pêne de manoeuvre (33) présente un talon (50) et un crantage (51).

8. Meuble selon l'une des revendications 6 ou 7, caractérisé par le fait que l'aile la plus courte (46) du pêne de manoeuvre (33) présente des chanfreins latéraux d'insertion (47).

9. Meuble selon l'une des revendications 1 à 8, caractérisé par le fait qu'à son extrémité libre le pêne de verrouillage (32) est plat et qu'à sa partie (41) formant l'encoche (40), il a la forme d'un triangle dont la pointe peut alternativement se placer dans les plis du pêne de manoeuvre (33).
